# EUROPÄISCHE PATENTSCHRIFT

(11) **EP 3 064 698 B1**
(45) Veröffentlichungstag und Bekanntmachung des Hinweises auf die Patenterteilung: **06.12.2017**
(21) Anmeldenummer: 16157153.4
(22) Anmeldetag: 24.02.2016
(51) Int. Cl.: E06B 3/48, E06B 5/20, E06B 7/20, E06B 7/205, E06B 7/18, E05D 15/16

(54) **TOR**
GATE
PORTE

(30) Priorität: 25.02.2015 DE 102015102721
(43) Veröffentlichungstag der Anmeldung: 07.09.2016
(73) Patentinhaber: Novoferm Nederland B.V., 4181 CA Waardenburg (NL)
(72) Erfinder: Cornelissen, Arthur, 4007 SV Tiel (NL)
(74) Vertreter: Lorenz, Bernd Ingo Thaddeus

(56) Entgegenhaltungen:
- DE-A1- 3 110 197
- DE-A1-102010 000 556
- JP-A- 2003 253 976
- US-A- 2 837 151
- US-A- 4 320 793
- US-A1- 2010 077 671

## Beschreibung

Die Erfindung betrifft ein Tor mit einer Torzarge, einem Torblatt aus einer Mehrzahl gelenkig verbundener Torblattsegmente, an der Torzarge befestigten Schienen, in denen die Torblattsegmente seitlich geführt sind, und mit einer an der Torzarge angeordneten Dichtung zur Abdichtung eines Spaltes zwischen der Torzarge und dem Torblatt bei geschlossenem Tor. Das Torblatt ist zwischen einer Öffnungsstellung und einer Schließstellung bewegbar. Die Dichtung umfasst zumindest einen Dichtungsstreifen, der an dem Torblatt anliegt, wenn sich das Torblatt in der Schließstellung befindet. Bei dem Tor handelt es sich insbesondere um ein Sektionaltor oder ein Rolltor.

Ein Tor mit den vorgenannten Merkmalen ist beispielswese aus DE 10 2004 010 367 U1 bekannt. Die Torzarge weist vertikale Zargenprofile auf, die den randseitigen Abschnitt des Torblattes übergreifen, wenn sich das Torblatt in der Schließstellung befindet. An den Zargenprofilen ist jeweils ein Dichtungsstreifen aus einem elastomeren Kunststoff befestigt, der an der Außenfläche des Torblattes anliegt. Bei einer Öffnungs- und Schließbewegung des Torblattes gleiten die Torblattsegmente an den Dichtungsstreifen entlang. Dadurch sind die Dichtungsstreifen einem Verschleiß ausgesetzt. Ferner bilden die an dem Torblatt anliegenden Dichtungsstreifen einen Widerstand, der von einem Torantrieb beim Öffnen und Schließen des Tores überwunden werden muss. Um eine ordnungsgemäße Funktion und eine gute Abdichtung zwischen der Torzarge und dem Torblatt sicherzustellen, muss zwischen den Torblattsegmenten und Dichtungsstreifen ein exakter Abstand eingestellt werden. Sofern der Abstand etwas zu groß gewählt wird, um die vorgenannten Nachteile zu vermeiden, führt dies zu Einbußen hinsichtlich der Dichtungswirkung.

Bei einem aus US 1,869,347 bekannten Sektionaltor sind die Torblattsegmente an vertikalen Schienen geführt, die an Schwinghebeln beweglich an der Torzarge gelagert sind. Bei einer Schließbewegung erreicht das Torblatt einen Anschlag am Fußende der Schienen, so dass das Gewicht des Torblattes auf die Schienen übertragen wird und die an den Schwinghebeln beweglich gelagerten Schienen in Folge der auf sie wirkenden Gewichtskraft eine Seitwärtsbewegung zur Torzarge hin ausführen. Durch die Seitwärtsbewegung wird das Torblatt gegen die an der Torzarge befestigten Dichtungsstreifen gedrückt.

Eine ähnliche konstruktive Lösung ist in DE 103 00 302 A1 beschrieben. Die Torblattsegmente eines Sektionaltorblatts sind seitlich in Schienen geführt, die einen an der Zarge angeordneten vertikalen Abschnitt und einen oberseitig angrenzenden bogenförmigen Abschnitt aufweisen. An dem vertikalen Abschnitt der Schienen ist ein betätigbarer Kipphebel angeordnet, durch den der vertikale Schienenabschnitt von einer ersten Stellung, in der die Schiene mit dem oberseitig angrenzenden bogenförmigen Abschnitt fluchtet, in eine zweite Stellung bringbar ist. Durch eine Seitwärtsbewegung der an der Torzarge beweglich angeordneten Schienen wird das Torblatt in der Torblattschließstellung gegen eine an der Torzarge angeordnete Dichtung gedrückt. Bei einer Seitwärtsbewegung der das Torblatt im Schließzustand haltenden Schienen muss eine große Masse bewegt werden. Dadurch werden an die Konstruktion und die Lagerung der Schienen hohe Anforderungen gestellt. Ferner bilden die beweglich an der Torzarge gelagerten Schienen zur Führung des Torblattes einen Schwachpunkt hinsichtlich eines Einbruchsschutzes. Die US 2010/077671 A1 zeigt ein Tor mit einem Torblatt und einer Torzarge, die Dichtungsstreifen aufweist, nach dem Oberbegriff gemäß dem Gegenstand des Patentanspruchs 1. Vor diesem Hintergrund liegt der Erfindung die Aufgabe zugrunde, ein Tor, welches die eingangs beschriebenen Merkmale aufweist, so auszubilden, dass das Torblatt beim Öffnen und Schließen des Tores ohne Reibungswiderstand entlang der an der Torzarge angeordneten Dichtung bewegt werden kann und in der Torschließstellung wirksam an der Torzarge abgedichtet wird. Die Masse der beweglich gelagerten Teile soll gering sein. Die Konstruktion soll ferner keinen Nachteil hinsichtlich eines Einbruchsschutzes aufweisen.

Gegenstand der Erfindung und Lösung dieser Aufgabe ist ein Tor mit den Merkmalen des Patentanspruches 1.

Zum grundsätzlichen Aufbau des Tores gehören die eingangs beschriebenen Merkmale. An der Torzarge ist eine Dichtung zur Abdichtung eines Spaltes zwischen der Torzarge und dem Torblatt angeordnet, die zumindest einen Dichtungsstreifen umfasst, der an dem Torblatt anliegt, wenn sich das Torblatt in der Schließstellung befindet. Erfindungsgemäß ist der Dichtungsstreifen an einem Dichtungsträger befestigt, der an der Torzarge beweglich gelagert ist und zwischen einer ersten Position und einer zweiten Position quer zur Toröffnung verstellbar ist. Ferner ist eine Rückhalteeinrichtung vorgesehen, die den Dichtungsträger in der ersten Position hält, wenn das Torblatt sich nicht in der Schließstellung befindet. Zur Verstellung des Dichtungsträgers ist eine Stelleinrichtung vorgesehen, welche den Dichtungsträger aus der ersten Position in die zweite Position bewegt, sobald das Torblatt bei einer Schließbewegung die Schließstellung erreicht, und welche den Dichtungsträger des Torblattes in die erste Position zurückbewegt, sobald das Torblatt mit einer Öffnungsbewegung die Schließstellung wieder verlässt. Die erste Position ist zweckmäßig so gewählt, dass der Dichtungsstreifen die Oberfläche der Torblattsegmente nicht berührt, wenn sich der Dichtungsträger in dieser Position befindet. Wenn der Dichtungsträger die zweite Position einnimmt, liegt der Dichtungsstreifen mit einer für die Abdichtung hinreichenden Vorspannung an der Torblattoberfläche an. Die zu bewegende Masse des Dichtungsträgers ist klein im Vergleich zur Masse des Torblattes, so dass die Lagerung des Dichtungsträgers keinen großen Kräften ausgesetzt ist und konstruktiv einfach gestaltet werden kann. Die Torblattsegmente sind seitlich in Führungsschienen geführt, die an der Torzarge befestigt sind. Die Zargenelemente der Torzarge und daran befestigten Schienen bilden formstabile Einheiten, die hohe Anforderung an einen Einbruchsschutz erfüllen können. Der beweglich gelagerte Dichtungsträger schränkt weder die Stabilität der Torzarge ein noch ist der beweglich gelagerte Dichtungsträger relevant für die Führung der Torblattsegmente.

Der Dichtungsträger ist vorzugsweise an Hebeln einer Gelenkanordnung gelenkig gelagert, wobei der Dichtungsträger und die Gelenkanordnung ein Gelenkparallelogramm bilden.

Gemäß der Erfindung arbeitet die Stelleinrichtung ohne Fremdenergie und weist einen Schalthebel auf, der mit dem Dichtungsträger kinematisch verbunden ist und im Laufweg des Torblattes angeordnet ist. Dabei ist die Anordnung dergestalt, dass der Schalthebel durch die Laufradachse einer das unterste Torblattsegment entlang der Schiene führenden Laufrolle schaltbar ist. Der Schalthebel ist zweckmäßig als Winkelhebel ausgebildet, der an einer an der Torzarge befestigten Lagerkonsole schwenkbar gelagert ist und durch ein Schubgelenk mit der dem Dichtungsträger zugeordneten Gelenkanordnung kinematisch verbunden ist.

Zum Zurückstellen des Dichtungsträgers aus der zweiten Position ist vorzugsweise eine Rückstellfeder vorgesehen, die auf den Dichtungsträger oder den mit dem Dichtungsträger kinematisch verbundenen Schalthebel wirkt. Sobald der Dichtungsträger die erste Position erreicht oder sich der ersten Position annähert, wird die Rückhalteeinrichtung wirksam. Diese weist vorzugsweise mindestens einen Magneten auf.

Der Dichtungsträger und die dem Dichtungsträger zugeordneten Teile können in der Torzarge integriert werden. Eine vorteilhafte Ausgestaltung der Erfindung sieht vor, dass zumindest Teile der Torzarge aus einem Hohlprofil gefertigt sind und dass der Dichtungsträger, die Rückhalteeinrichtung und die Stelleinrichtung innerhalb des Hohlprofils angeordnet sind.

Im Folgenden wird die Erfindung anhand einer lediglich ein Ausführungsbeispiel darstellenden Zeichnung erläutert. Es zeigen schematisch
- Fig. 1: einen Horizontalschnitt durch einen unteren Abschnitt einer Torzarge eines Sektionaltores mit einer beweglichen Dichtungsanordnung zur Abdichtung eines Spaltes zwischen der Torzarge und dem Torblatt bei geschlossenem Tor,
- Fig. 2a und 2b: eine Seitenansicht der in Fig. 1 dargestellten Dichtungsanordnung innerhalb der Torzarge eines Sektionaltores in unterschiedlichen Funktionsstellungen,
- Fig. 3a und 3b: perspektivische Darstellungen der in den Fig. 2a und 2b gezeigten Anordnungen.

Die Fig. 1 zeigt im Horizontalschnitt ausschnittsweise ein Sektionaltor mit einer Torzarge 1, einem Torblatt 2 aus einer Mehrzahl gelenkig verbundener Torblattsegmente 3, einer an der Torzarge 1 befestigte Schiene 4, in der die Torblattsegmente 3 seitlich geführt sind, sowie einer an der Torzarge 1 angeordneten Dichtung 5 zur Abdichtung eines Spaltes zwischen der Torzarge 1 und dem Torblatt 2 bei geschlossenem Tor. Das Torblatt 2 ist zwischen einer Schließstellung, in der eine Toröffnung vollständig verschlossen ist, und einer die Toröffnung freigebenden Öffnungsstellung bewegbar. Die Dichtung 5 umfasst zumindest einen Dichtungsstreifen 6, der an dem Torblatt 2 anliegt, wenn sich das Torblatt 2 in der Schließstellung befindet.

Aus einer vergleichenden Betrachtung der Figuren geht hervor, dass der Dichtungsstreifen 6 an einem Dichtungsträger 7 befestigt ist, der an der Torzarge 1 beweglich gelagert ist und zwischen einer ersten Position und einer zweiten Position quer zur Toröffnung verstellbar ist. Die erste Position ist in den Fig. 2a und 3a dargestellt. Wenn sich der Dichtungsträger 7 in der in den Fig. 2a und 3a dargestellten ersten Position befindet, berührt der Dichtungsstreifen 6 die Oberfläche der Torblattsegmente 3 nicht und ist ein Spalt s zwischen dem Dichtungsstreifen 6 und der Außenfläche der Torblattsegmente 3 vorhanden. Bei einer in den Fig. 2a und 3a mit einem Bewegungspfeil dargestellten Öffnungs- oder Schließbewegung unterliegt der Dichtungsstreifen 6 keinem Verschleiß. Eine Rückhalteeinrichtung 8 hält den Dichtungsträger 7 in der in den Fig. 2a und 3a dargestellten ersten Position, solange sich das Torblatt 2 nicht in der Schließstellung befindet. Die Rückhalteeinrichtung 8 weist vorzugsweise zumindest einen Magneten auf.

Zur Verstellung des Dichtungsträgers 7 ist eine Stelleinrichtung 9 vorgesehen. Diese bewegt den Dichtungsträger aus der ersten Position in eine in den Fig. 2b und 3b dargestellte zweite Position, sobald das Torblatt 2 bei einer Schließbewegung die Schließstellung erreicht. Ferner bewegt die Stelleinrichtung 9 den Dichtungsträger 7 in die in den Fig. 2a und 3a dargestellte erste Position zurück, sobald das Torblatt 2 mit einer Öffnungsbewegung die Schließstellung wieder verlässt.

Der Dichtungsträger 7 ist an Hebeln einer Gelenkanordnung 10 gelenkig gelagert. Dabei bilden der Dichtungsträger 7 und die Gelenkanordnung 10 ein Gelenkparallelogramm. Die Stelleinrichtung 9 weist einen Schalthebel 11 auf, der mit dem Dichtungsträger 7 kinematisch verbunden ist und im Laufweg des Torblattes 2 angeordnet ist. Gemäß der Darstellung in den Fig. 2a/2b und Fig. 3a/3b ist der Schalthebel 11 durch die Laufradachse 12 einer das unterste Torblattsegment 3 entlang der Schiene 4 führenden Laufrolle 13 schaltbar. Der Schalthebel 11 ist als Winkelhebel ausgebildet, der an einer an der Torzarge befestigten Lagerkonsole 14 schwenkbar gelagert ist und durch ein Schubgelenk 15 mit der dem Dichtungsträger 7 zugeordneten Gelenkanordnung 10 kinematisch verbunden ist. Zur Rückstellung des Dichtungsträgers 7 aus der in den Fig. 2b/3b dargestellten zweiten Position in die erste Position (Fig. 2a/3a) ist ferner eine Rückstellfeder 16 vorgesehen, die auf den Dichtungsträger 7 oder den mit dem Dichtungsträger kinematisch verbundenen Schalthebel 11 wirkt. Die Rückstellfeder 16 ist im Ausführungsbeispiel als Blattfeder ausgebildet. Sobald das Torblatt 2 die in den Fig. 2b/3b dargestellte Schließposition verlässt, wird die Rückstellkraft der Rückstellfeder 16 wirksam und setzt eine Rückstellbewegung des Dichtungsträgers 7 in die in den Fig. 2a/3a dargestellte erste Position ein. Dann übernimmt der Magnet der Rückhalteeinrichtung 8 die Rückstellbewegung und zieht den Dichtungsträger 7 in seine in den Fig. 2a/3a dargestellte Ruheposition. Durch eine Anziehungskraft des Magneten wird der Dichtungsträger 7 in der ersten Position festgehalten.

Gemäß der Darstellung in den Fig. 3a und 3b sind zumindest Teile der Torzarge 1 aus einem Hohlprofil 17 gefertigt und sind der Dichtungsträger 7, die Rückhalteeinrichtung 8 und die Stelleinrichtung 9 innerhalb des Hohlprofils angeordnet.

## Patentansprüche

1. Tor mit
einer Torzarge (1),
einem Torblatt (2) aus einer Mehrzahl gelenkig verbundener Torblattsegmente (3),
an der Torzarge (1) befestigten Schienen (4), in denen die Torblattsegmente (3) seitlich geführt sind, und
einer an der Torzarge (1) angeordneten Dichtung (5) zur Abdichtung eines Spaltes zwischen der Torzarge (1) und dem Torblatt (2) bei geschlossenem Tor,
wobei das Torblatt (2) zwischen einer Öffnungsstellung und einer Schließstellung bewegbar ist und wobei die Dichtung (5) zumindest einen Dichtungsstreifen (6) umfasst, der an dem Torblatt (2) anliegt, wenn sich das Torblatt (2) in der Schließstellung befindet, und wobei der Dichtungsstreifen (6) an einem Dichtungsträger (7) befestigt ist, der an der Torzarge (1) beweglich gelagert ist und zwischen einer ersten Position und einer zweiten Position quer zur Toröffnung verstellbar ist, dass eine Rückhalteeinrichtung (8) vorgesehen ist, die den Dichtungsträger (7) in der ersten Position hält, wenn das Torblatt (2) sich nicht in der Schließstellung befindet, und dass zur Verstellung des Dichtungsträgers (7) eine Stelleinrichtung (9) vorgesehen ist, welche den Dichtungsträger (7) aus der ersten Position in die zweite Position bewegt, sobald das Torblatt (2) bei einer Schließbewegung die Schließstellung erreicht, und welche den Dichtungsträger (7) in die erste Position zurückbewegt, sobald das Torblatt (2) mit einer Öffnungsbewegung die Schließstellung wieder verlässt, wobei die Stelleinrichtung (9) einen Schalthebel (11) aufweist, der mit dem Dichtungsträger (7) kinematisch verbunden ist und im Laufweg des Torblatts (2) angeordnet ist, **dadurch gekennzeichnet, dass** der Schalthebel (11) durch die Laufradachse (12) einer das unterste Torblattsegment (3) entlang der Schiene (4) führenden Laufrolle (13) schaltbar ist.

2. Tor nach Anspruch 1, **dadurch gekennzeichnet, dass** der Dichtungsstreifen (6) die Oberfläche der Torblattsegmente (3) nicht berührt, wenn sich der Dichtungsträger (7) in der ersten Position befindet.

3. Tor nach Anspruch 1 oder 2, **dadurch gekennzeichnet, dass** der Dichtungsträger (7) an Hebeln einer Gelenkanordnung (10) gelenkig gelagert ist, wobei der Dichtungsträger (7) und die Gelenkanordnung (10) ein Gelenkparallelogramm bilden.

4. Tor nach Anspruch 1 bis 3, **dadurch gekennzeichnet, dass** der Schalthebel (11) als Winkelhebel ausgebildet ist, der an einer an der Torzarge (1) befestigten Lagerkonsole (14) schwenkbar gelagert ist und durch ein Schubgelenk (15) mit der dem Dichtungsträger (7) zugeordneten Gelenkanordnung (10) kinematisch verbunden ist.

5. Tor nach einem der Ansprüche 1 bis 4, dass zur Rückstellung des Dichtungsträgers (7) aus der zweiten Position in die erste Position eine Rückstellfeder (16) vorgesehen ist, die auf den Dichtungsträger (7) oder den mit dem Dichtungsträger (7) kinematisch verbundenen Schalthebel (11) wirkt.

6. Tor nach einem der Ansprüche 1 bis 5, **dadurch gekennzeichnet, dass** die Rückhalteeinrichtung (8) zumindest einen Magneten aufweist.

7. Tor nach einem der Ansprüche 1 bis 6, **dadurch gekennzeichnet, dass** zumindest Teile der Torzarge (1) aus einem Hohlprofil (17) gefertigt sind und dass der Dichtungsträger (7), die Rückhalteeinrichtung (8) und die Stelleinrichtung (9) innerhalb des Hohlprofils (17) angeordnet sind.

## Claims

1. A door with
a door frame (1),
a door leaf (2) comprising a plurality of door leaf segments (3) connected in an articulated manner,
rails (4) fastened to the door frame (1), in which rails door leaf segments (3) are guided laterally, and
a seal (5) arranged on the door frame (1) for sealing a gap between the door frame (1) and the door leaf (2) when the door is closed,
wherein the door leaf (2) can be moved between an open position and a closed position and wherein the seal (5) comprises at least one sealing strip (6), which abuts against the door leaf (2) when the door leaf (2) is in the closed position, and wherein the sealing strip (6) is fastened to a seal carrier (7), which is mounted movably on the door frame (1) and can be displaced between a first position and a second position transversely to the door opening, that a retention device (8) is provided, which holds the seal carrier (7) in the first position when the door leaf (2) is not in the closed position, and that an actuating device (9) is provided for displacing the seal carrier (7), which actuating device moves the seal carrier (7) from the first position into the second position as soon as the door leaf (2) reaches the closed position during a closing movement, and which moves the seal carrier (7) back into the first position as soon as the door leaf (2) again leaves the closed position with an opening movement, wherein the actuating device (9) comprises a switch lever (11), which is connected kinematically to the seal carrier (7) and is arranged in the travel path of the door leaf (2), **characterised in that** the switch lever (11) can be switched by a running-wheel axle (12) of a running roller (13) guiding the lowermost door leaf segment (3) along the rail (4).

2. The door according to claim 1, **characterised in that** the sealing strip (6) does not touch the surface of the door leaf segments (3) when the seal carrier (7) is in the first position.

3. The door according to claim 1 or 2, **characterised in that** the seal carrier (7) is mounted in an articulated manner on levers of an articulation arrangement (10), wherein the seal carrier (7) and the articulation arrangement (10) form an articulated parallelogram.

4. The door according to claim 1 to 3, **characterised in that** the switch lever (11) is constituted as an angle lever, which is mounted in a swivellable manner on a bearing bracket (14) fastened to the door frame (1) and is connected kinematically by a sliding link (15) to the articulation arrangement (10) assigned to the seal carrier (7).

5. The door according to any one of claims 1 to 4, **characterised in that**, for resetting the seal carrier (7) from the second position into the first position, a restoring spring (16) is provided, which acts on the seal carrier (7) or the switch lever (11) connected kinematically to the seal carrier (7).

6. The door according to any one of claims 1 to 5, **characterised in that** the retention device (8) comprises at least one magnet.

7. The door according to any one of claims 1 to 6, **characterised in that** at least parts of the door frame (1) are manufactured from a hollow profile (17) and that the seal carrier (7), the retention device (8) and the actuating device (9) are arranged inside the hollow profile (17).

## Revendications

1. Porte avec
un dormant (1),
un battant (2) en une pluralité de segments de battant (3) reliés de façon articulée,
des rails (4), fixés sur le dormant (1), dans lesquels les segments de battant (3) sont guidés latéralement, et
un joint (5) disposé sur le dormant (1) pour étanchéifier une fente entre le dormant (1) et le battant (2) en cas de porte fermée,
dans laquelle le battant (2) peut se mouvoir entre une position d'ouverture et une position de fermeture et dans laquelle le joint (5) comprend au moins une bande d'étanchéité (6) qui repose contre le battant (2) lorsque le battant (2) se trouve dans la position de fermeture, et dans laquelle la bande d'étanchéité (6) est fixée sur un support d'étanchéité (7) monté de façon mobile sur le dormant (1) et réglable entre une première position et une deuxième position transversalement à l'ouverture de porte, un dispositif de retenue (8) étant prévu, lequel maintien le support d'étanchéité (7) dans la première position lorsque le battant (2) ne se trouve pas dans la position de fermeture, et un dispositif de réglage (9) étant prévu pour le réglage du support d'étanchéité (7), lequel déplace le support d'étanchéité (7) de la première position vers la deuxième position dès que le battant (2) atteint la position de fermeture en cas d'un mouvement de fermeture, et lequel fait revenir le support d'étanchéité (7) dans la première position dès que le battant (2) quitte de nouveau la position de fermeture avec un mouvement d'ouverture, dans laquelle le dispositif de réglage (9) présente un levier de commande (11) relié de façon cinématique au support d'étanchéité (7) et disposé sur le parcours du battant (2), **caractérisée en ce que** le levier de commande (11) peut être commuté par l'axe de roue de roulement (12) d'un galet de roulement (13) guidant le segment de battant (3) le plus bas le long du rail (4).

2. Porte selon la revendication 1, **caractérisée en ce que** la bande d'étanchéité (6) ne touche pas la surface des segments de battant (3) lorsque le support d'étanchéité (7) se trouve dans la première position.

3. Porte selon la revendication 1 ou 2, **caractérisée en ce que** le support d'étanchéité (7) est monté de façon articulée au niveau de leviers d'un agencement articulé (10), dans laquelle le support d'étanchéité (7) et l'agencement articulé (10) forment un parallélogramme articulé.

4. Porte selon les revendications 1 à 3, **caractérisé en ce que** le levier de commande (11) est réalisé en tant que levier coudé qui est monté de façon pivotante sur une console de montage (14) fixée au dormant (1) et est relié de façon cinématique par un joint à glissière (15) à l'agencement articulé (10) associé au support d'étanchéité (7).

5. Porte selon l'une des revendications 1 à 4, **caractérisée en ce que** l'on prévoit un ressort de rappel (16) pour faire revenir le support d'étanchéité (7) de la deuxième position vers la première position, lequel agit sur le support d'étanchéité (7) ou le levier de commande (11) relié de façon cinématique au support d'étanchéité (7).

6. Porte selon l'une des revendications 1 à 5, **caractérisée en ce que** le dispositif de retenue (8) présente au moins un aimant.

7. Porte selon l'une des revendications 1 à 6, **caractérisée en ce qu'**au moins des parties du dormant (1) sont fabriquées à partir d'un profilé creux (17) et que le support d'étanchéité (7), le dispositif de retenue (8) et le dispositif de réglage (9) sont disposés à l'intérieur du profilé creux (17).
